# EUROPÄISCHE PATENTSCHRIFT

(11) **EP 0 680 437 B1**
(45) Veröffentlichungstag und Bekanntmachung des Hinweises auf die Patenterteilung: **11.06.1997**
(21) Anmeldenummer: 94921530.5
(22) Anmeldetag: 29.07.1994
(51) Int. Cl.: B65B 1/32, B65B 25/04

(54) **ANLAGE ZUM EINFÜLLEN VON NAHRUNGSMITTELN (LANGWÜCHSIGE, FASERIGE, STÜCKIGE) IN GLÄSER ODER DOSEN**
DEVICE FOR FILLING (ELONGATED, FIBROUS, LUMPY) FOODSTUFFS INTO JARS OR CANS
DISPOSITIF DE REMPLISSAGE DE POTS OU DE BOITES AVEC DES DENREES ALIMENTAIRES (ALLONGEES, FIBREUSES, EN MORCEAUX)

(30) Priorität: 30.07.1993 AT 1518/93
(43) Veröffentlichungstag der Anmeldung: 08.11.1995
(73) Patentinhaber: Muschitz, Herbert, A-4311 Schwertberg (AT)
(72) Erfinder: Muschitz, Herbert, A-4311 Schwertberg (AT)
(86) Internationale Anmeldenummer: AT9400102
(87) Internationale Veröffentlichungsnummer: WO9503970

(56) Entgegenhaltungen:
- CH-A- 611 216
- US-A- 3 662 518
- US-A- 4 693 285

## Beschreibung

Die Erfindung betrifft eine Einfüllanlage gemäß dem Oberbegriff des Anspruchs. Eine derartige Anlage ist bekannt aus der CH-A-611 216.

Der Erfindung liegt die Aufgabe zugrunde eine Einfüllanlage zu schaffen, die sperrige, langwüchsige, gefaserte Gemüse, gemischte Salate, Fleisch, Obst oder auch Kleingemüse in Behälter, wie Dosen, Gläser und dergleichen Schonend abfüllt. Erfindungsgemäß wird diese Aufgabe durch eine Anlage mit den Merkmalen des Anspruchs gelöst.

Die Anlage besteht vorzugsweise aus: einem Rundtisch, angetrieben über Rollenkette, Zahnriemen oder über Zahnräder durch einen Getriebemotor. Der Antrieb erfolgt am Ständer in der Mitte, oder am Umfang des Drehtisches, zwölf baulich gleichen Abfüllstationen (könnten mehr oder weniger sein), welche polar am Rundtisch angeordnet sind, wovon jede Station eine Auflockerungsvorrichtung, bestehend aus Rütteltrichter, sowie schräggestelltem beweglichen Halbzylindern, und vertikalen Stopfgestängen mit Führungen beinhaltet. Unterhalb jeder dieser Stationen ist die Zentriervorrichtung für die Behälter, zwei einzeln horizontal und vertikal verstellbare, zentrisch gelagerte Scheiben (können auch exzentrisch gelagert sein), die den Behälter unter dem Stopfer zentrieren. Durch die Rotationseinrichtung können die Behälter angepreßt. über einen Zahnriemenrücken mittels Adhäsion in langsame Rotation versetzt werden (kann in beiden Drehrichtungen erfolgen) angetrieben durch einen Getriebemotor, weiters einer 14-köpfigen elektronischen Wägeeinrichtung, zentral über dem Rundtisch angebracht, sowie einem Förderband zum Zu-u. Abtransport der Behälter mit steuerbarer Behältereinschubvorrichtung. Nachstehend ist die Erfindung an Hand der beigefügten Zeichnungen näher erläutert, und zwar am Beispiel einer Vorrichtung zum Füllen von Gemüsen in Gläser.

Die Zeichnungen beinhalten:
- Fig. 1: Vorderansicht gesamt
- Fig. 2: Teilschnitt durch die Vorverdichtereinrichtung
- Fig. 3: Draufsicht gesamt (ohne Waage)Fig. 4 Detailschnitt aus Fig. 2 Auflockerungseinrichtung bzw. Vorverdichtereinrichtung
- Fig. 5: Alternative Variante der Betätigung des Vorverdichters

Die Anlage zum Abfüllen von langwüchsigen, gefaserten Gemüsen, Kleingemüsen. gemischten Salaten, Fleisch oder Obst. bestehend im wesentlichen aus einem Gestell (17) Fig.1, einem am Gestell gelagerten, mittels Getriebemotor (20) angetriebenen Drehtisch (12) Fig.1 mit diesem sind die Abfüllstationen bestehend aus Fig.4 fest verbunden, der Rotationseinrichtung bestehend aus (9,10,30) Fig.3, der mitrotierende Rütteltrichter (1) Fig.2, Fig. 4, oberhalb der Abfüllstationen, sowie einem integrierten Förderband (26) Fig. 3 mit Einschubvorrichtung (25) Fig.3 zum Zu- und Abtransport der Behälter (11), und der elektronischen Wägeeinrichtung (32) Fig. 1.

Der horizontale Drehtisch (12) besteht aus einem Rohr an dem sternförmig horizontale Trägerarme befestigt sind. Auf diesen Armen ist am äußeren Ende in Behälterbreite eine horizontale Auflage (27) Fig. 4 befestigt, sie bildet einen Kreisring. Im Rohr befindet sich die Lagerung auf einer mit dem Grundgestell (18) fest verbundenen stehenden Achse. Das drehbare Rohr mit den Armen wird über ein Zahnrad (19) Fig.2 und einer Rollenkette (18) von einem Übersetzungsgetriebe (20) angetrieben. Der artgleiche Antrieb könnte auch an den äußeren Trägerenden über einen Zahnkranz oder mittels Zahnsegmenten erfolgen.

Die elektronische Mehrkopfwaage (32) ist oberhalb der rotierenden Teile, zentral feststehend auf dem Grundgestell (17) befestigt.

Die Rütteltrichter (1) Fig. 4 sind auf Druckfedern (28) auf den Stirnblechen (21) federnd gelagert, sie können als Einheit untereinander fest verbunden oder einzeln federnd gelagert ausgeführt sein, sie werden mittels Vibrator(2) Fig. 4 (elektromechanisch, pneumatisch oder elektrisch) in Schwingungen versetzt.Die Seitenbleche (15,16) Fig. 4 bilden mit dem fixierten Halbzylinder (14) und dem beweglichen Halbzylinder (3) Fig.4 einen Auffangbehälter, der am unteren Ende zum Behälter hin eine kreisförmige Öffnung aufweist. Über eine Steuerkurve (6), einem mehrfachgelagertem Gestänge (5) und einer Feder (4) erfolgt das, in einer Achse (29) gelagerte schwenken des beweglichen Halbzylinders (3); als alternativer Antrieb zum Schwenken des Halbzylinders ist Fig. 5 vorgesehen. Die gekapselte Feder (4), ist mit dem zum Mittel der Maschine gerichteten Ende. fest mit einem Gehäuse (33) verbunden, in dem Rollen (34) aus drei Richtungen ein Rohr (35) umklammern. Die nach außen zeigenden Rollen sind paarweise angeordnet, die dem Mittel nahe, einzelne Rolle (38) ist über eine exzentrische Welle (39) an Rohr (35) anstellbar. Rohr (35) ist in der Draufsicht exzentrisch verstellbar mit der feststehenden Mittelachse (36) verbunden. Nach entfernen des Bolzens (37) kann die gesamte Vorverdichtereinrichtung mit der Stopfvorrichtung von außen ausgetauscht, oder bei anderen Behältergrößen höhenmäßig verstellt werden.

Die Stopfvorrichtung (7) Fig. 4 am oberen Ende des festen Halbzylinders (14), (beide Halbzylinder könnten auch lamellenartig oder als Rohr ausgeführt sein), besteht aus zwei parallelen Stangen (22) Fig. 1, sie dienen als Führung und Verdrehsicherung, einem darauf beweglichen Block, mit dem eine Stange fest verbunden ist, auf einer zweiten parallel dazu verlaufenden zweiten Stange (mit der ersten fest verbunden) ist der zylindrische Stopfer befestigt. Der Stopfer kann starr, oder elastisch z.B. als Schwamm ausgeführt sein. Die an den Seitenblechen (15,16) befestigten Rollen (9) mit Halterung sind vertikal und horizontal einstellbar, und dienen zum genauen Einjustieren des Behälters (11).

Die Behälterrotationsvorrichtung (9,10,30) Fig. 3 bestehend aus einem Zahnriemen (10), Umlenkrollen (31) und einem Getriebemotor (30) ist am Grundrahmen (18) montiert und kann bei Bedarf zugeschaltet werden. Die Drehbewegung der Gläser erfolgt in jenem Bereich, wenn das Gestänge (7) durch die Steuerkurve (8) nach unten bewegt wird. Ein tangential zum Drehtisch angeordneter Abstreifer (23) Fig.3 schiebt den gefüllten Behälter vom Drehtisch auf das Förderband (26).

Die steuerbare Einschubvorrichtung (25) Fig. 3 befindet sich quer zum Förderband auf der Einlaßseite, sie besteht aus einem Pneumatikzylinder an dem stirnseitig ein Blech befestigt ist, welches ein Behältermagazin bildet, in dem jeweils ein Behälter Platz findet, der vom Förderband durch den Staudruck hineinbefördert wird. Der Behälter wird durch diese Vorrichtung bei erfolgtem Signal auf den rotierenden Drehtisch (12) geschoben. Diese Vorrichtung könnte auch mechanisch durch einen geeigneten Drehteller über eine elektromechanische Kupplung erfolgen.

### Die Funktion der Maschine am Beispiel von Gemüsen:

Das Gemüse wird von einer 14-köpfigen elektronischen Mehrkopfwaage (32) grammgenau gewogen und dosiert, anschließend in die Rüttelrinne (1) abgeworfen, wo das Füllgut durch Vibration aufgelockert kontinuierlich in den schräg stehenden beweglichen Halbzylinder (3) Fig. 4 fällt, während sich der Rütteltrichter (1) Fig.4, der horizontale Drehtisch (12) Fig. 4, mit dem darauf aufgebauten Seitenblechen (15,16) Fig. 4 sowie dem festen Halbzylinder (14) Fig. 4, dem schwenkbaren Halbzylinder (3) und dem Gestänge (5) gegen den Uhrzeigersinn dreht. Durch die Steuerkurve (6) die in der Draufsicht einen geschlossenen Kreis bildet, horizontal eine fixe Kurve ist (kann verstellbar sein), wird das damit verbundene Gestänge (6) Fig. 4 nach oben bewegt, (könnte pneumatisch ausgeführt sein) dadurch wird der Halbzylinder (14) über die Feder (4) welche Verdichtungskräfte ausgleicht, nach oben geschwenkt. Es bildet mit dem festen Halbzylinder (14) ein zylindrisches Rohr in dem das Gemüse schonend, auf ein mehrfaches des späteren Volumens gleichmäßig aufgeteilt wird.

Die Steuerkurve (8), die ebenso in der Draufsicht einen geschlossenen Kreis bildet, horizontal aber eine bestimmte Kurve (könnte verstellbar sein), schiebt das Gestänge (7) und den damit verbundenen Stopfer (24) nach unten (kann pneumatisch erfolgen) in das entstandene zylindrische Rohr. Der Inhalt wird dadurch nach unten in die vom Förderband (26) Fig. 3 kommende, durch die Vorrichtungen (25) eingeschobene, durch Vorrichtung (9) zentrierte, nach außen durch die Führung (13) gestützte, in späterer Folge durch die Rotationsvorrichtung (10) in langsame Rotation versetzten Behälter befördert. Nach kurzer Verweilzeit des Stopfers (24) Fig 4 im Behälter (11) wird dieser über die Steuerkurve (8) nach oben aus diesem entfernt, über einen tangential zum Drehtisch (12) angeordneten gefederten Abstreifer (23) Fig.3 wird der Behälter aus der Zentriervorrichtung (9) auf das stetig laufende Förderband (26) geschoben. Da es sich um zwölf gleiche Stationen (können mehr oder weniger sein) handelt, erfolgt dieser Ablauf immer gleichzeitig, d.h. während ein gefüllter Behälter die Vorrichtung verläßt, werden die ersten Behälter gefüllt, im mittleren Bereich wird vorverdichtet, im letzten Bereich abgefüllt und ausgestoßen. Das Ausstoßen könnte auch durch eine mechanische (elektromechanische) gekuppelte Drehtellervorrichtung erfolgen.

## Patentansprüche

1. Anlage zum Befüllen von Behältern (11) wie Dosen oder Gläser mit langwüchsigen oder gefaserten Gemüsen. gemischten Salaten oder dergleichem Füllgut, mit einer Vorrichtung (32) zum Wiegen des Füllgutes, mit mindestens einem unterhalb dieser Vorrichtung (32) angeordneten Auffangbehälter, der am unteren Ende zum jeweiligen Behälter (11) hin eine kreisförmige Öffnung aufweist, und mit einem vertikal beweglichen Stopfer (7,8,24) zum Überführen des Füllgutes aus dem Auffangbehälter in den Behälter (11), **gekennzeichnet durch**
a) einen Drehtisch (12) für den Transport der Behälter (11) mit einer Führung (13) und mit Vorrichtungen (9,10) zum Zentrieren und Rotieren der Behälter (11) auf dem Drehtisch (12),
b) mehrere auf dem Drehtisch (12) angeordnete Auffangbehälter, welche jeweils durch einen festen vertikalen Halbzylinder (14), zwei Seitenbleche (15,16) und einen beweglichen Halbzylinder (3) gebildet und unterhalb eines zellenförmigen Rütteltrichters (1) angeordnet sind.
c) Mittel (4-6;33-39) zum Bewegen der beweglichen Halbzylinder (3) auf die festen Halbzylinder (14) zu, um das über den Rütteltrichter zugeführte aufgelockerte Füllgut zu verdichten, und
d) die Zuordnung eines Stopfers (7,8,24) zu jedem Auffangbehälter zur Überführung des verdichteten Füllguts aus dem entstandenen Zylinder.

## Claims

1. Device to fill containers (11) such as cans or jars, with long or fibrous vegetables, mixed salads or similar material, with a device (32) to weigh the filling material, with at least one collecting tank located underneath this device (32), at the bottom end of which a circular opening leads to the container in question (11) and with a stuffing device (7, 8, 24) capable of vertical movement in order to transfer the filling material from the collecting tank to the container (11),
characterised by
a) a rotating table (12) to transport the containers (11) with a guide (13) and with devices (9, 10) to centre and rotate the containers (11) on the rotating table (12),
b) a number of collecting containers located on the rotating table (12), each formed by a fixed vertical semi-cylinder (14), 2 side panels (15, 16) and a moving semi-cylinder (3), and located underneath a cell shaped vibrating hopper (1),
c) devices (4-6; 33-39) to move the moving semi-cylinder (3) towards the fixed semi-cylinder (14) in order to compress the filling material that has been fed in and loosened by the vibrating hopper, and
d) one stuffing device (7, 8, 24) is assigned to each collecting container to transfer the compressed filling material from the cylinder created in this way.

## Revendications

1. Installation servant à remplir des conteneurs (11) tels que boîtes ou bocaux de légumes longs ou filandreux, de salades mixtes ou de produits de remplissage similaires, comportant un dispositif (32) pour le pesage des produits de remplissage, au moins un conteneur de réception disposé au-dessous de ce dispositif (32) et comportant une ouverture circulaire dans son fond dans la direction du conteneur correspondant (11), ainsi qu'un bourreur (7, 8, 24) mobile en direction verticale pour le transfert des produits de remplissage du conteneur de réception dans le conteneur (11), **caractérisée par**
a.) une table tournante (12) pour le transport des conteneurs (11) avec un guidage (13) et des dispositifs (9, 10) permettant le centrage et la rotation des conteneurs (11) sur la table tournante (12),
b.) plusieurs conteneurs de réception disposés sur la table tournante (12) et dont chacun est formé d'un demi-cylindre vertical immobile (14), deux tôles latérales (15, 16) et un demi-cylindre mobile (3), ces conteneurs se trouvant au-dessous d'un entonnoir vibrant (1) en cellule,
c.) des dispositifs (4 -6; 33 - 39) permettant le mouvement des demi-cylindres mobiles (3) vers les demi-cylindres immobiles (14) afin de comprimer les produits de remplissage étalés et acheminés par l'entonnoir vibrant, et
d.) l'attribution d'un bourreur (7, 8, 24) à chaque conteneur de réception pour le transport des produits de remplissage comprimés hors du cylindre qui s'est formé.
